# EUROPÄISCHE PATENTSCHRIFT

(11) **EP 2 924 194 B1**
(45) Veröffentlichungstag und Bekanntmachung des Hinweises auf die Patenterteilung: **30.05.2018**
(21) Anmeldenummer: 14181568.8
(22) Anmeldetag: 20.08.2014
(51) Int. Cl.: E05B 1/00

(54) **Griff**
Handle
Poignée

(30) Priorität: 24.03.2014 DE 202014101357 U
(43) Veröffentlichungstag der Anmeldung: 30.09.2015
(73) Patentinhaber: Hermat Metallwaren GmbH, 92256 Hahnbach (DE)
(72) Erfinder: Ruhland, Jörg, 528312 Shunde City (CN)
(74) Vertreter: advotec.

(56) Entgegenhaltungen:
- DE-A1- 4 225 525
- DE-U1-202013 102 865
- GB-A- 816 250
- JP-A- H10 169 138
- US-A1- 2006 137 143
- US-A1- 2009 007 385
- US-A1- 2011 220 662

## Beschreibung

Die vorliegende Erfindung betrifft einen Griff, insbesondere Stoßgriff mit einem Griffabschnitt und mindestens einem aus dem Griffabschnitt entspringenden, an einer Befestigungsfläche, insbesondere an einem Türblatt befestigbaren Befestigungsabschnitt, wobei die Längsachse des mindestens einen Befestigungsabschnitts seine zumindest teilweise eben ausgebildete freie Stirnseite in einem nicht senkrechten Winkel schneidet.
Derartige Griffe sind aus dem Stand der Technik bekannt. Die aus dem Stand der Technik bekannten Griffe weisen oft Befestigungsabschnitte auf, die in Form von Rundstäben vorliegen. Bei den gängigen Griffen ist auch der Griffabschnitt als Rundstab ausgebildet, der in der Regel von zwei Befestigungsabschnitten brückenartig gehalten wird. Die Befestigungsabschnitte der verschiedenen aus dem Stand der Technik bekannten Griffe unterscheiden sich im Wesentlichen durch den Neigungswinkel Ihrer Stirnseiten zur Erstreckungsachse der Befestigungsabschnitte. Entsprechend dem Neigungswinkel können die Befestigungsabschnitte in einem unterschiedlichen Neigungswinkel zur Befestigungsfläche am Türblatt oder dergleichen angeschlagen werden. So können die Befestigungsabschnitte sowohl rechtwinklig als auch geneigt zur Befestigungsfläche abragen.

Die aus dem Stand der Technik bekannten Griffe, bei welchen die Befestigungsabschnitte nicht rechtwinklig, sondern geneigt zur Befestigungsfläche abragen, weisen deutliche Nachteile auf. So hat sich gezeigt, dass bei einem intensiven Drücken am Griff bei geschlossener Türe Kippbewegungen an den Befestigungsabschnitten ausgelöst werden, bei denen die vorderen Abschnitte der Befestigungsabschnitte (der vordere Abschnitt eines Befestigungsabschnitts entspricht bei einem geraden Befestigungsabschnitt dem Bereich des Befestigungsabschnitts, welcher mit der Befestigungsfläche einen stumpfen Winkel einschließt) etwas angehoben werden. Bei wiederholtem Drücken am Griff bei geschlossener Türe kann es durch das ständige leichte Andrücken der Befestigungsabschnitte zu einer Lockerung der Verbindung zwischen Griff und Befestigungsfläche kommen, wobei es im Extremfall zu einem Loslösen des Griffs von der Befestigungsfläche, insbesondere dem Türblatt kommen kann.
Besonders drastische Nachteile bei den bekannten Griffen sind bei deren Verwendung an Kunststofftüren zu beobachten. Durch die Aussparungen im Türblatt zum Hindurchführen eines Befestigungsmittels zum Befestigen des Griffes erfolgen starke Destabilisierungen aufgrund der Flexibilität und Weichheit von Kunststoff.

Um die o. g. Nachteile zu überwinden, wird in der DE 20 2013 102 865 U (der Anmelderin) vorgeschlagen, die hinteren Abschnitte der Befestigungsabschnitte in deren Endbereich mit einer Abknickung, Abbiegung oder Abkrümmung zu versehen. Hierdurch kommt es zu einer Erweiterung der Auflagefläche der Befestigungsabschnitte auf der Befestigungsfläche im hinteren Abschnitt der Befestigungsabschnitte. Dies führt wiederum zu einer Abstützung in diesem Bereich, was wiederum zu einer Kraftverteilung beim Drücken gegen den Griff führt. Dies mindert letztlich die oben beschriebenen nachteiligen Kippbewegungen, welche bei den herkömmlichen Griffen aus dem Stand der Technik deutlich zu beobachten sind.
Die in dieser Druckschrift genannten Abknickungen, Abbiegungen bzw. Abkrümmungen führen zu einer Griffoptik, welche nicht immer gewünscht ist. Bei manchen Türen, deren Optik besonders filigran wirken soll, ist es gewünscht, die Befestigungsabschnitte eines Griffes an allen Stellen gleich dick zu gestalten.

Der vorliegenden Erfindung liegt die Aufgabe zugrunde, die o. g. Probleme der Griffe aus dem Stand der Technik zu vermeiden, ohne die Befestigungsabschnitte eines Griffes im unteren Bereich breiter gestalten zu müssen.

Diese Aufgabe wird gelöst durch einen Griff der eingangs genannten Art, wobei in der freien Stirnseite des mindestens einen Befestigungsabschnitts eine, vorzugsweise zu dieser im Wesentlichen senkrecht ausgebildete Ausnehmung eingebracht ist, wobei in einem hinteren Abschnitt des mindestens einen Befestigungsabschnitts ein mit der Ausnehmung in offener Verbindung stehender, im Wesentlichen parallel zur freien Stirnseite verlaufender Kanal zur Durchführung eines Befestigungsmittels vorgesehen ist, wobei der Griff mindestens einen mit der Befestigtangsfläche lösbar verbindbaren Befestigungsbolzen aufweist, welcher sich im montierten Zustand des Griffs in der Ausnehmung in der Stirnseite des mindestens einen Befestigungsabschnitts befindet und dessen Umfangsfläche mit einem in einem vorderen Abschnitt des mindestens einen Befestigungsabschnitts aus der inneren Umfangsfläche der Ausnehmung in das Lumen der Ausnehmung ragenden Anschlagselement zur Bildung einer formschlüssigen Verbindung zwischen dem Befestigungsabschnitt und dem Befestigungsbolzen zusammenwirkt, wobei der Befestigungsbolzen zumindest teilweise von einem oberen Bereich zu einem unteren Bereich hin verjüngt ausgebildet ist, sodass eine schräge Fläche entsteht, welche mindestens teilweise parallel zu einer Anschlagsfläche des Anschlagselements ausgebildet ist, wobei die schräge Fläche bzw. die Anschlagsfläche im montierten Zustand mit der Befestigungsfläche einen Winkel von ca. 20° bis 80° einschließt. Zur Fixierung der formschlüssigen Verbindung zwischen dem Befestigungsabschnitt des Griffes und dem Befestigungsbolzen wird das Befestigungsmittel durch den parallel zur freien Stirnseite verlaufenden Kanal in Richtung auf den Befestigungsbolzen bewegt. In der Regel handelt es sich bei diesem Befestigungsmittel um eine Schraube, vorzugsweise um eine Madenschraube. Durch dieses Befestigungsmittel wird der Befestigungsbolzen an das Anschlagselement, welches sich in der Regel in genau entgegengesetzter Richtung zum Befestigungsmittel befindet, gedrückt. Gleichzeitig wird der gesamte Griff gegen den Befestigungsbolzen gezogen. Hierdurch entsteht eine formschlüssige Verbindung zwischen dem Befestigungsbolzen und dem Befestigungsabschnitt des Griffes unabhängig von der darunterliegenden Befestigungsfläche, insbesondere unabhängig von einem darunter liegenden Türtyp (Holz, Aluminium, Kunststoff...). Die Befestigungsabschnitte des Griffes werden somit nur am Bolzen gehalten und benötigen keine feste, harte Auflage, um starr befestigt zu werden.

Durch eine derartig ausgebildete schräge Fläche des Befestigungsbolzens wird, insbesondere bei einer zu dieser schrägen Fläche korrespondierenden Anschlagsfläche des Anschlagselements ein besonders vorteilhafter Formschluss erreicht. Beim Eindrehen des o. g. Befestigungsrnittels, insbesondere einer Befestigungsschraube in den horizontalen Kanal wird erreicht, dass der vordere Abschnitt des Befestigungsabschnitts beim Festziehen des Befestigungsmittels auf die Befestigungsfläche gedrückt wird. Hierdurch wird eine besonders stabile Verbindung zwischen Griff und Befestigungsfläche erreicht. Zudem wird den o. g. nachteiligen Kippbewegungen bei einem intensiven Drücken am Griff bei geschlossener Tür entgegengewirkt.

In der Regel weist der Befestigungsbolzen ein Innengewinde zur Befestigung mittels einer Schraube an einer Befestigungsfläche, beispielsweise an einem Türblatt auf.
Wie bereits angedeutet, ist der im Wesentlichen parallel zur freien Stirnseite verlaufende Kanal vorzugsweise entgegengesetzt zum Anschlagselement angeordnet, wobei das Befestigungsmittel vorzugsweise eine Madenschraube ist.
Mit Vorteil ist der Innenumfang der Ausnehmung in der Stirnseite des mindestens einen Befestigungsabschnitts zweistufig ausgebildet und der Außenumfang des Befestigungsbolzens ist vorzugweise ebenfalls zweistufig ausgebildet, wobei die jeweiligen Stufenabsätze im montierten Zustand vorzugsweise aneinanderliegen. Die Höhe des Befestigungsbolzens ist in der Regel so bemessen, dass er im befestigten Zustand mit der freien Stirnseite des Befestigungsabschnitts eine Ebene bildet oder leicht in die Ausnehmung versenkt ist.
In der Regel sind beim erfindungsgemäßen Griff zwei Befestigungsabschnitte vorgesehen.
In der Regel schließt die Längsachse des mindestens einen Befestigungsabschnitts im montieren Zustand mit der Befestigungsfläche einen spitzen Winkel, insbesondere einen Winkel von ca. 40° bis 60° ein. Bei dem mindestens einen Befestigungselement handelt es sich in der Regel um einen Befestigungsfuß. Mit Vorteil ist das mindestens eine Befestigungselement eine Stange oder ein Rohr mit einem runden, ovalen oder eckigen Querschnitt. Diese Geometrien haben sich in mechanischer Hinsicht als vorteilhaft erwiesen.
In der Regel ist der Befestigungsbolzen im Wesentlichen aus Metall, insbesondere Stahl gefertigt. Dies gilt auch für die Elmente des Griffes.
Die vorliegende Erfindung betrifft ferner eine Türe, welche einen erfindungsgemäßen Griff aufweist.

Weitere Merkmale der Erfindung ergeben sich aus der nachfolgenden Beschreibung von bevorzugten Ausführungsbeispielen der Erfindung in Verbindung mit den Zeichnungen und den Unteransprüchen.

In den Zeichnungen zeigen:
Fig. 1: eine Seitenansicht einer Ausführungsform eines erfindungsgemäßen Griffs mit Befestigungsfüßen mit rundem Querschnitt;
Fig. 2: eine perspektivische Darstellung des Griffs nach Fig. 1, wobei in dieser Darstellung beide Befestigungsfüße zu erkennen sind;
Fig. 3a-3c: Längsschnittsdarstellungen vom Endbereich eines Befestigungsfußes des Griffes nach Fig. 1.

Fig. 1 zeigt eine Seitenansicht eines erfindungsgemäßen Stoßgriffs 1 mit einem Griffabschnitt 2 und zwei Befestigungsfüßen 3, von denen in der Fig. 1 nur einer zu sehen ist. Der Griffabschnitt 2 und die Befestigungsfüße 3 sind als Rundrohre aus Edelstahl ausgebildet. Der Stoßgriff 1 ist mit seinen Befestigungsfüßen 3 an einem Türblatt 4 befestigt. Die Längsachse L des Befestigungsfußes 3 schließt mit dem Türblatt 4 bzw. mit der im nicht montierten Zustand freien Stirnseite 5 des Befestigungsfußes einen Winkel α von ca. 45° ein. Der Befestigungsfuß 3 weist einen vorderen Abschnitt 6 und einen hinteren Abschnitt 7 auf, welche Abschnitte gerade ausgebildet sind.

Fig. 2 zeigt eine perspektivische Darstellung des Griffs 1, wobei in dieser Darstellung beide Befestigungsfüße 3 zu erkennen sind. Ferner ist hier im hinteren Bereich 7 der Befestigungsfüße 3 ein im Wesentlichen parallel zur freien Stirnseite 5 verlaufender Kanal zu erkennen, welcher ein Innengewinde zum Eindrehen einer Schraube zum Fixieren des Griffs am Türblatt aufweist (siehe detaillierte Beschreibung zu den Figuren 3a-3c).

Figuren 3a-3c illustrieren die Befestigung des Griffes 1 an einem Türblatt 4. Bei den Figuren 3a-3c ist jeweils der Endbereich eines Befestigungsfußes 3 im Längsschnitt dargestellt.

Zunächst soll die Situation in Fig. 3a beschrieben werden. In dieser Darstellung ist der Griff im noch nicht montierten Zustand dargestellt. Allerdings ist bereits der Befestigungsbolzen 9 am Türblatt über eine Schraube 21 befestigt. Der Befestigungsbolzen 9 weist ein Innengewinde 10 auf, welches die Befestigungsschraube 21 aufnimmt. Der Befestigungsbolzen 9 sitzt mit einem scheibenförmigen Fuß 11 auf dem Türblatt 4 auf. Vom Fuß 11 aus erweitert sich der Befestigungsbolzen 9 konisch nach oben. Dieser konische Mittelabschnitt 12 des Befestigungsbolzens 9 mündet schließlich in einem zylinderförmigen Kopfabschnitt 13.

In der freien Stirnseite 5 des Befestigungsfußes 3 ist eine Ausnehmung 14 eingebracht. Die Längsachse dieser Ausnehmung ist lotrecht zur Stirnseite 5. Der Innenumfang der Ausnehmung 14 ist zweistufig ausgebildet. Einem flachen Anfangsbereich 15 schließt sich ein schmälerer aber tieferer Anschlussbereich 16 an. Beide Bereiche 15 und 16 sind im Wesentlichen zylinderförmig ausgebildet, wobei der Anschlussbereich 16 im rechten Bereich ungleichmäßig ausgebildet ist.
Im hinteren Abschnitt 7 des Befestigungsfußes 3 ist ein mit der Ausnehmung 14 in offener Verbindung stehender, im Wesentlichen parallel zur freien Stirnseite 5 verlaufender Kanal 8 zur Durchführung einer Madenschraube 20 angeordnet. Im Kanal 8 ist ein Innengewinde 17 angeordnet, welches sich jedoch nicht entlang der gesamten Strecke des Kanals 8 erstreckt.
Auf der dem Kanal 8 gegenüberliegenden Seite ist eine aus der inneren Umfangsfläche der Ausnehmung 14 in das Lumen der Ausnehmung 14 ragende Metalleinlage 18 angeordnet. Diese Metalleinlage 18 ist mit dem Befestigungsfuß 3 verschweißt. Die Metalleinlage 18 weist eine schräg verlaufende Anschlagsfläche 19 auf. Diese Anschlagsfläche 19 schließt mit der Stirnseite 5 des Befestigungsfußes 3 einen Winkel β von ca. 50° ein.
Zur Montage des Griffs 1 werden die Befestigungsfüße 3 über die Befestigungsbolzen 9 derart verbracht, dass sich die Ausnehmungen 14 über den Befestigungsbolzen 9 befinden, wie dies in Fig. 3a gezeigt ist.

Im nächsten Schritt werden die Befestigungsfüße 3 auf die Befestigungsbolzen 9 aufgesetzt, sodass sich diese in den Ausnehmungen 14 befinden, wie dies in Fig. 3b dargestellt ist. Da die Innenabmessungen der Ausnehmungen 14 größer bemessen sind als die Außenabmessungen des Befestigungsbolzens 9 ist der in Fig. 3b dargestellte Zustand noch nicht stabil, da der Griff durch Anheben ohne Weiteres wieder vom Befestigungsbolzen 9 entfernt werden könnte.

Um den Griff 1 schließlich stabil und fest am Befestigungsbolzen 9 und damit am Türblatt 4 zu fixieren, wird letztlich die Madenschraube (2x) festgezogen, d.h. in Richtung des Befestigungsbolzens 9 gedreht. Durch Andrehen der Madenschraube 20 gegen den starren Befestigungsbolzen 9 wird der Befestigungsfuß langsam gegen den Befestigungsbolzen 9 gezogen und dieser gegen die Metalleinlage 18 auf der Gegenseite gedrückt, wie dies in Fig. 3c dargestellt ist. Wie in der Fig. 3c gut zu erkennen ist, ist die im Längsschnitt des Befestigungsbolzens 9 schräg verlaufende Fläche 12a des konischen Abschnitts 12 parallel zur Anschlagsfläche 19 der Metalleinlage 18 verlaufend. Dadurch liegt der konische Abschnitt 12 des Befestigungsbolzens 9 plan auf der Anschlagsfläche 19 der Metalleinlage 18 auf.

Dadurch entsteht letztlich eine formschlüssige Verbindung zwischen dem Befestigungsfuß 3 und dem Befestigungsbolzen 9, unabhängig vom darunterliegenden Türtyp (Holz, Aluminium, Kunststoff...). Die Befestigungsfüße 3 werden somit an den Befestigungsbolzen 9 gehalten und benötigen keine festen, harten Auflagen, um starr befestigt zu werden.

Beim Festziehen der Madenschrauben 20 kommt es schließlich zu einem Pressen der vorderen Abschnitte 6 der Befestigungsfüße 3 auf das Türblatt 4 (siehe Pfeil in der Fig. 3c). Hierdurch wird ein Abheben der Befestigungsfüße 3 vom Türblatt bei einem festen Pressen gegen den Griff 1 verhindert.

## Patentansprüche

1. Griff, insbesondere Stoßgriff (1), mit einem Griffabschnitt (2) und mindestens einem aus dem Griffabschnitt entspringenden, an einer Befestigungsfläche, insbesondere an einem Türblatt (4) befestigbaren Befestigungsabschnitt (3), wobei die Längsachse (L) des mindestens einen Befestigungsabschnitts (3) seine zumindest teilweise eben ausgebildete freie Stirnseite (5) in einem nicht senkrechten Winkel schneidet, wobei in der freien Stirnseite (5) des mindestens einen Befestigungsabschnitts (3) eine Ausnehmung (14) eingebracht ist, wobei in einem hinteren Abschnitt (7) des mindestens einen Befestigungsabschnitts (3) ein mit der Ausnehmung (14) in offener Verbindung stehender, im Wesentlichen parallel zur freien Stirnseite (5) verlaufender Kanal (8) zur Durchführung eines Befestigungsmittels (20) vorgesehen ist, wobei der Griff mindestens einen mit der Befestigungsfläche (4) lösbar verbindbaren Befestigungsbolzen (9) aufweist, welcher sich im montierten Zustand des Griffs in der Ausnehmung (14) in der Stirnseite (5) des mindestens einen Befestigungsabschnittes (3) befindet und dessen Umfangsfläche mit einem in einem vorderen Abschnitt (6) des mindestens einen Befestigungsabschnitts (3) aus der inneren Umfangsfläche der Ausnehmung (14) in das Lumen der Ausnehmung (14) ragenden Anschlagselement (18) zur Bildung einer formschlüssigen Verbindung zwischen dem Befestigungsabschnitt (3) und dem Befestigungsbolzen (9) zusammenwirkt, wobei der Befestigungsbolzen (9) zumindest teilweise von einem oberen Bereich (13) zu einem unteren Bereich (11) hin verjüngt ausgebildet ist, sodass eine schräge Fläche (12) entsteht, welche mindestens teilweise parallel zu einer Anschlagsfläche (19) des Anschlagselements (18) ausgebildet ist, wobei die schräge Fläche (12) bzw. die Anschlagsfläche (19) im montierten Zustand mit der Befestigungsfläche (4) einen Winkel von ca. 20° bis 80° einschließt.

2. Griff nach Anspruch 1, **dadurch gekennzeichnet, dass** der Befestigungsbolzen (9) ein Innengewinde (10) zur Befestigung mittels einer Schraube (21) an einer Befestigungsfläche (4) aufweist.

3. Griff nach einem der vorhergehenden Ansprüche, **dadurch gekennzeichnet, dass** der im Wesentlichen parallel zur freien Stirnseite (5) verlaufende Kanal (8) entgegengesetzt zum Anschlagselement (18) angeordnet ist, wobei das Befestigungsmittel vorzugsweise eine Madenschraube (20) ist.

4. Griff nach einem der vorhergehenden Ansprüche, **dadurch gekennzeichnet, dass** der Innenumfang der Ausnehmung (14) in der Stirnseite (5) des mindestens einen Befestigungsabschnitts (3) zweistufig ausgebildet ist, und der Außenumfang des Befestigungsbolzens (9) ebenfalls zweistufig ausgebildet ist, wobei die jeweiligen Stufenabsätze im montierten Zustand vorzugsweise aneinander liegen.

5. Griff nach einem der vorhergehenden Ansprüche, **dadurch gekennzeichnet, dass** mindestens zwei Befestigungsabschnitte (3) vorgesehen sind.

6. Griff nach einem der vorhergehenden Ansprüche, **dadurch gekennzeichnet, dass** die Längsachse (L) des mindestens einen Befestigungsabschnitts (3) mit der freien Stirnseite (5) des Befestigungsabschnitts (3) einen spitzen Winkel, insbesondere einen Winkel von ca. 40° bis 60° einschließt.

7. Griff nach einem der vorhergehenden Ansprüche, **dadurch gekennzeichnet, dass** der mindestens eine Befestigungsabschnitt (3) eine Stange oder ein Rohr mit rundem, ovalem oder eckigem Querschnitt ist.

8. Griff nach einem der vorhergehenden Ansprüche, **dadurch gekennzeichnet, dass** der Befestigungsbolzen (9) aus Metall gefertigt ist und der Griff (1) vorzugsweise ebenfalls aus Metall gefertigt ist.

9. Türe, **dadurch gekennzeichnet, dass** sie einen Griff nach einem der Ansprüche 1 bis 8 aufweiset.

## Claims

1. A handle, in particular a push handle (1), having a handle portion (2) and at least one attachment portion (3) which emerges from the handle portion and is attachable to an attachment surface, in particular to a door leaf (4), the longitudinal axis (L) of the at least one attachment portion (3) intersecting its at least partially flat free face side (5) in an angle that is not perpendicular, the free face side (5) of the at least one attachment portion (3) featuring a recess (14), a channel (8) being provided in a rear portion (7) of the at least one attachment portion (3) for feeding through an attachment means (20), which channel is loosely connected to the recess (14) and is substantially parallel to the free face side (5), the handle including at least one attachment bolt (9) which can releasably be connected to the attachment surface (4), and which is located, in the mounted state of the handle, in the recess (14) in the face side (5) of the at least one attachment portion (3) and whose peripheral surface cooperates with a stop element (18) projecting from the inner peripheral surface of the recess (14) into the lumen of the recess (14) in a front portion (6) of the at least one attachment portion (3) and serving the purpose of establishing a positive connection between the attachment portion (3) and the attachment bolt (9), wherein the attachment bolt (9) is embodied so as to be tapered at least partially from an upper region (13) towards a lower region (11), such that an inclined surface (12) is formed which is embodied so as to be at least partially parallel to a stop surface (19) of the stop element (18), the inclined surface (12) or the stop surface (19), in the mounted state, drawing an angle of approximately 20° to 80° with the attachment surface (4).

2. The handle according to claim 1, **characterised in that** the attachment bolt (9) includes an internal screw thread (10) for attachment to an attachment surface (4) by means of a screw (21).

3. The handle according to any one of the preceding claims, **characterised in that** the channel (8) which is at least partially parallel to the free face side (5) is arranged opposite the stop element (18), the attachment means preferably being a grub screw (20).

4. The handle according to any one of the preceding claims, **characterised in that** the inner circumference of the recess (14) in the face side (5) of the at least one attachment portion (3) is embodied with two steps, and **in that** the outer circumference of the attachment bolt (9) is also embodied with two steps, the respective steps preferably resting against one another in the mounted state.

5. The handle according to any one of the preceding claims, **characterised in that** at least two attachment portions (3) are provided.

6. The handle according to any one of the preceding claims, **characterised in that** the longitudinal axis (L) of the at least one attachment portion (3), together with the free face side (5) of the attachment portion (3), draws an acute angle, in particular an angle of approximately 40° to 60°.

7. The handle according to any one of the preceding claims, **characterised in that** the at least one attachment portion (3) is a rod or a tube with a round, oval or angular cross-section.

8. The handle according to any one of the preceding claims, **characterised in that** the attachment bolt (9) is made of metal and **in that** the handle (1) is preferably also made of metal.

9. A door, **characterised in that** it has a handle according to any one of claims 1 to 9.

## Revendications

1. Poignée, notamment poignée de tirage (1), ayant une partie de poignée (2) et au moins une partie de fixation (3) qui prend sa source dans la partie de poignée et qui est fixable sur une surface de fixation, notamment sur un ouvrant de porte (4), l'axe longitudinal (L) de l'au moins une partie de fixation (3) coupant son front (5) libre qui est plan au moins en partie, dans un angle qui n'est pas perpendiculaire, le front (5) libre de l'au moins une partie de fixation (3) libre présentant une échancrure (14), un canal (8) étant prévu dans une partie (7) arrière de l'au moins une partie de fixation (3) pour le passage d'un moyen de fixation (20), ledit canal étant en liaison ouverte avec l'échancrure (14) et s'étendant essentiellement en parallèle par rapport au front (5) libre, la poignée présentant au moins un boulon (9) de fixation qui peut être relié à la surface de fixation (4) de manière amovible, et qui est situé, en état monté de la poignée, dans l'échancrure (14) dans le front (5) de l'au moins une partie de fixation (3) et dont la surface périphérique coopère avec un élément de butée (18) avançant de la surface périphérique intérieure de l'échancrure (14) dans le lumen de l'échancrure (14) dans une partie avant (6) de l'au moins une partie de fixation (3) et servant à la réalisation d'une liaison par engagement positif entre la partie de fixation (3) et le boulon de fixation (9), dans lequel le boulon de fixation (9) est effilé au moins en partie à partir d'une région supérieure (13) vers une région inférieure (11), de sorte qu'une surface inclinée (12) surgit qui est conçue en parallèle au moins en partie par rapport à une surface de butée (19) de l'élément de butée (18), la surface inclinée (12) ou la surface de butée (19), en état monté, décrivant un angle d'environ 20° à 80° avec la surface de fixation (4).

2. Poignée selon la revendication 1, **caractérisée en ce que** le boulon (9) de fixation présente un filet femelle (10) pour être fixé à une surface de fixation (4) au moyen d'une vis (21).

3. Poignée selon l'une quelconque des revendications précédentes, **caractérisée en ce que** le canal (8) qui s'étend au moins en partie en parallèle par rapport au front (5) libre est disposé à l'opposé de l'élément de butée (18), le moyen de fixation de préférence étant une vis sans tête (20).

4. Poignée selon l'une quelconque des revendications précédentes, **caractérisée en ce que** le périmètre intérieur de l'échancrure (14) dans le front (5) de l'au moins une partie de fixation (3) est conçu à deux girons, et **en ce que** le périmètre extérieur du boulon de fixation (9) est aussi conçu à deux girons, les girons respectifs de préférence reposant l'un contre l'autre en état monté.

5. Poignée selon l'une quelconque des revendications précédentes, **caractérisée en ce qu'**au moins deux parties de fixation (3) sont prévues.

6. Poignée selon l'une quelconque des revendications précédentes, **caractérisée en ce que** l'axe longitudinal (L) de l'au moins une partie de fixation (3) et le front (5) libre de la partie de fixation (3) décrivent un angle aigu entre eux, notamment un angle d'environ 40° à 60°.

7. Poignée selon l'une quelconque des revendications précédentes, **caractérisée en ce que** l'au moins une partie de fixation (3) est une barre ou un tube avec une section transversale circulaire, ovale ou anguleuse.

8. Poignée selon l'une quelconque des revendications précédentes, **caractérisée en ce que** le boulon de fixation (9) est fabriqué en métal et **en ce que** la poignée (1) de préférence est aussi fabriquée en métal.

9. Porte, **caractérisée en ce qu'**elle présente une poignée selon l'une quelconque des revendications 1 à 9.
